# EUROPÄISCHE PATENTSCHRIFT

(11) **EP 0 119 434 B1**
(45) Veröffentlichungstag und Bekanntmachung des Hinweises auf die Patenterteilung: **06.04.1988**
(21) Anmeldenummer: 84101256.0
(22) Anmeldetag: 08.02.1984
(51) Int. Cl.: E05D 15/10, E05D 15/58

(54) **Zumindest an seinem unteren Ende ausstellbarer Flügel eines Fensters, einer Tür od. dgl.**
Wing of a window, door or the like movable out of its plane, at least at its lower edge
Panneau de fenêtre, de porte ou similaire pouvant se déplacer hors de son plan, au moins dans sa partie inférieure

(30) Priorität: 19.03.1983 DE 8308201 U
(43) Veröffentlichungstag der Anmeldung: 26.09.1984
(73) Patentinhaber: Gretsch-Unitas GmbH Baubeschläge, D-71254 Ditzingen (DE)
(72) Erfinder: Maus von Resch, Julius, D-7000 Stuttgart-1 (DE)
(74) Vertreter: Schmid, Berthold, Dipl.-Ing.

(56) Entgegenhaltungen:
- DE-A- 2 700 598
- DE-A- 3 040 375
- DE-A- 3 129 567
- FR-A- 578 741
- GB-A- 829 254
- US-A- 3 841 024

## Beschreibung

Die Erfindung bezieht sich auf einen zumindest an seinem unteren Ende ausstellbaren Flügel eines Fenster, einer Tür od. dgl., der mit einem festen Rahmen über wenigstens einen Ausstellarm verbunden ist. Ein derart angelenkter Flügel ist durch die DE-A-3 040 375 bekanntgeworden. Er ist über einen Laufwagen am Festrahmen schiebbar abgestützt. Die Verbindung zwischen dem Laufwagen und dem Flügel erfolgt über einen beidseits drehbar gelagerten Ausstellarm der flügelseitig einen Drehzapfen besitzt, welcher in einer Lagerbuchse drehbar gelagert ist. Die Lagerbuchse wird in eine Bohrung am unteren Ende des unteren Flügel-Querholms eingepreßt. Sie reicht wie in der deutschen Offenlegungsschrift ansgeführt ist, bis zur Innenfläche des unteren Flügelschenkels und endet nach oben offen vor der in diesem vorgesehenen Glasnut.

Der Flügelrahmen erfährt durch diese Bohrung eine erhebliche Schwächung an der betreffenden Stelle, wobei es sich im Normalfalle um den Eckbereich des Flügels handelt. Bedingt durch den Abstand zwischen dem Laufwagen und der Bohrung treten erhebliche Verwindungskräfte auf, welche aufgrund der vorgesehenen Befestigungsart zu einer Verdrehung des unteren waagerechten Flügelholms führen. Dadurch wird auch die untere Eckverbindung des Flügels zusätzlich belastet. Schon allein aus diesem Grunde eignet sich diese vorbekannte Konstruktion nur für verhältnismäßig leichte Flügel. Es kommt noch hinzu, daß in modernen Fenstern und Türen bei den heutigen Beschlägen mit Stellstangen und daran angekuppelten Elementen kaum Platz für eine derartige Bohrung ist bzw. mit erheblichem technischem Aufwand erst geschaffen werden muß.

Einem ausschließlich an seinem unteren Ende ausstellbaren, d.h. klappbaren Flügel kommt in der Praxis keine große Bedeutung zu. Eine große Verbreitung finden hingegen Fenster und Türen, deren Flügel sowohl an seinem unteren als auch seinem oberen Ende ausgestellt werden kann, wobei das Ausstellen in der Regel nach dem Rauminnern hin erfolgt. Der Flügel wird aber in der Regel nicht in einem Zuge ausgestellt, sondern ausgehend von seiner Schließstellung, in welche er meistens auch entsprechend verriegelt ist, zunächst in eine Kippstellung. Bei dieser wird nur das obere Flügelende vom Rahmen entfernt. Nachfolgend erfolgt dann ein Ausstellen des unteren Flügelendes gegenüber dem unteren Rahmenende, wodurch dann die Parallelabstellage erreicht ist. Letztere kann als Spaltlüftungsstellung benutzt werden oder in bevorzugter Weise die Ausgangslage für ein Verschieben des Flügels entlang einem festen Feld sein. Bei letzterem kann es sich um einen weiteren Flügel handeln, der entweder fest mit dem Blendrahmen verbunden bzw. Teil desselben ist oder aber auch in irgendeiner Weise bewegt werden kann. Es kann z. B. ein Wendeflügel oder ein Reinigungs-Drehflügel sein. Wegen der bevorzugten seitlichen Verschiebung des parallelabstellbaren Flügels ist er, wie eingangs erläutert, über einen Laufwagen, Laufschuhe od. dgl. auf einer Laufschiene od. dgl. abgestützt. Das Verschieben erfolgt, wie gesagt, in Parallelabstellage. Der dabei vorhandene vergrößerte Seitenabstand des unteren Flügelendes vom unteren Festrahmenende wird mit Hilfe eines oder mehrer der erwähnten Ausstellarme überbrückt.

Doppelt oder mehrfach verglaste Türen, deren Höhe und Breite im Meterbereich liegt, haben ein ganz erhebliches Gewicht. Dieses wird über die Ausstellarme auf die Laufschiene übertragen. Infolgedessen werden nicht nur die Ausstellarme - in der Regel sind es zwei -, sondern auch die Rahmen bzw. deren Eckverbindungen beim Ausstellen sowie in ausgestelltem Zustand ganz erheblich belastet.

Die Aufgabe der Erfindung besteht darin, einen ausstellbaren Flügel eines Fensters, einer Tür od. dgl. der eingangs beschriebenen Art so weiterzubilden, daß insbesondere der Flügel sowie der oder die Ausstellarme den auftretenden Belastungen, vornehmlich Gewichtsbelastungen, des Flügels beim Ausstellen seines unteren Endes sicher gewachsen sind, wobei insbesondere die unteren Flügelecken besonders entlastet werden sollen.

Zur Lösung dieser Aufgabe wird erfindungsgemäß vorgeschlagen, daß bei einem über wenigstens einen Ausstellarm mit einem festen Rahmen verbundenen Flügel gemäß dem Oberbegriff des Anspruchs 1 das flügelseitige Ende jedes Ausstellarms in einem vorzugsweise winkelförmigen Gehäuse gelagert ist, das seitlich der Holmverbindung sowohl mit dem vertikalen als auch dem horizontalen Holm einer Flügelecke mit der nach dem Rauminnern weisenden Fläche des Flügels verbunden und als Aufsetzgehäuse ausgebildet ist. Durch die Verwendung eines Aufsetzgehäuses vermeidet man die bisher übliche starke Schwächung zum Einsetzen einer Lagerbuchse, weil jetzt jeder Ausstellarm flügelseitig im Aufsetzgehäuse und nicht unmittelbar im Flügelholm gelagert wird. Nunmehr spielt es auch keine Rolle, ob die Flügelholme einen verhältnismäßig geringen Querschnitt aufweisen oder ob wegen der darin gelagerten Treibstangen und an letztere gekuppelten Beschlagteile dort gar kein Platz für die flügelseitige Lagerachse vorhanden ist.

Insbesondere bei einem winkelförmigen Gehäuse kann man letzteres an beiden, eine untere Flügelecke bildenden Holmen des Flügels befestigen. Die auftretenden Kräfte, welche vornehmlich aus dem Gewicht des ausgestellten Flügels herrühren, werden demnach über die Befestigungselemente in die beiden Holme eingeleitet unter zumindest weitgehender Entlastung der Holmverbindung. Letztere ist vor allen Dingen bei Kunststoffrahmen sehr empfindlich. Im übrigen ist ein Aufsetzgehäuse mit wesentlich geringerem Aufwand und damit auch besonders rasch zu montieren, weil die Anforderungen an die Genauigkeit geringer sind als bei einem Einbohrelement.

Demnach wird die Ausbildung gemäß Patentanspruch 1 den an sie gestellten Anforderungen gerecht und sie eignet sich vor allen Dingen auch für große und schwere Flügel. Für ein Aufsetzgehäuse ist auch bei schmalen Flügelprofilen stets ausreichend Platz vorhanden und bei entsprechender Gestaltung sowie Anbringung kann man das Lager kräftig ausbilden. Damit lassen sich nicht nur die Gewichtsbelastungen, sondern auch die Belastungen durch Winddruck sicher aufnehmen. Im übrigen trägt das Aufsetzgehäuse zur Verstärkung der Flügelecke zusätzlich bei. In der Tiefe, also senkrecht zur Flügelebene gesehen, kann man das Aufsetzgehäuse so groß ausbilden, wie es ein kräftiges Lager erfordert.

Eine Weiterbildung der Erfindung sieht vor, daß die Flügelholme zumindest in den Eckbereichen verstärkt sind und das Gehäuse des Ausstellarm, sowohl mit den Holmen als auch den Verstärkungsgliedern verbunden ist. Insbesondere wenn die Rahmenholme aus Kunststoff-Profilstäben bestehen, ist es zweckmäßig, eine Verstärkung wenigstens im Bereich der Ecken vorzunehmen, wobei die Verstärkungsglieder in Kammern der Profile eingeschoben werden. Dadurch erhält man bis nahe an die Eckverschweißung dickere Wandstärken, die sich vorteilhaft bei der Befestigun, des Ausstellarm-Gehäuses auswirken. Mit Hilfe der Befestigungsmittel für das Gehäuse kann man zugleich auph noch die Verstärkungsglieder verschiebefest sichern. Letztere erhöhen in bekannter Weise die Biegesteifigkeit der Profile. Die Kräfte werden über das angeschraubte Gehäuse auf die verstärkten Zonen übertragen und dies führt zu einer geringeren Belastung der Schweißnaht.

Eine andere Variante der Erfindung kennzeichnet sich dadurch, daß zwischen das Gehäuse des Ausstellarms und dessen flügelseitiges Ende ein Drucklager, insbesondere ein Axial-Kugellager, geschaltet ist. Dieses Drucklager kann einerseits große Kräfte aufnehmen und zeichnet sich andererseits durch einen extrem geringen Widerstand beim Drehen aus. Außerdem sind solche Lager verhältnismäßig klein im Durchmesser.

In weiterer Ausbildung der Erfindung wird vorgeschlagen, daß das Axial-Kugellager von einem Lagerbolzen durchsetzt ist, dessen unteres Ende drehfest in flügelseitigen Ende des Ausstellarms gehalten ist und dessen darüberliegender Teil in Wenigstens einem Radiallager, vorzugsweise aber zwei Radiallagern des Gehäuses gelagert ist. Der Lagerbolzen führt eine Relativbewegung gegenüber dem Gehäuse aus. Um den Platzbedarf gering zu halten, ist es vorteilhaft, wenn man ein Radialgleitlager ohne Innenring vorsieht, d.h. wenn sich die Wälzkörper unmittelbar an der Oberfläche des Lagerbolzens abwälzen. Das oder die Radiallager des Lagerholzens sind in bevorzugter weise Nadellager.

Gemäß einer anderen Ausgestaltung der Erfindung ist vorgesehen, daß das oder die Radial- und das Axiallager in einer Lagerbuchse befestigt sind, die zumindest in vertikaler Richtung einstellbar im Gehäuse gehalten ist. Innerhalb des vorgesehenen Einstellbereichs kann man den Flügel gegenüber dem Blendrahmen od. dgl. im Eckbereich des betreffenden Ausstellarms einfach ausrichten. Dabei ist es von besonderem vorteil, wenn die Lagerbuchse mittels einer Gewindeverbindung einstellbar und vorzugsweise mittels einer Stellschraube oder Kontermutter arretierbar ist. Man kann die Lagerbuchse mehr oder weniger tief einschrauben oder herausschrauben, um dadurch ein Anheben oder Absenken der betreffende Flügelecke zu errichen. Eine zweckmäßige Weiterbilding der Einstellung besteht darin, daß man das Gewinde exzentrisch zur Bolzenachse an der Lagerbuchse anbringt, so daß man zusätzlich zur Höheneinstellung auch noch eine Einstellung quer zur Flügelebene vornehmen kann. Alternativ oder zusätzlich kann diese Quereinstellung, insbesondere aber die Anprressung des Flügels an den Blendrahmen od. dgl., mit zusätzlichen Mitteln, insbesondere bekannter Art, vorgenommen werden.

Das obere Ende des Lagerbolzens durchsetzt in Weiterbildung der Erfindung einen Innenbund am oberen Ende der Lagerbuchse und das nach außen überstehende Endstück ist dabei mittels eines Sicherungsglieds in axialer Richtung gehalten. Bei letzterem kann es sich beispielsweise um einen herkömmlichen Sprengring od. dgl. handeln.

Des weiteren ist es sehr vorteilhaft, daß das blendrahmenseitige Ende des Ausstellarms in einem Laufwagen, Laufschuh od. dgl. drehbar gelagert ist, so daß man den Flügel nach dem Parallelabstellen zur Seite verschieben kann, damit die von ihm verschlossene Öffnung frei wird.

Weitere Merkmale der Erfindung sind Gegenshotand der übrigen abhängigen Ansprüche

Ein Ausführungsbeispiel der Erfindung wird nachstehend anhand der Zeichnung näher erläutert. Hierbei stellen dar:
Fig 1 Eine Vorderansicht eines in einem Blendrahmen kipp-, parallelabstell- sowie verschiebbar gelagerten Flügels, der an seinem untere Ende mittels der erfindungsgemäßen Ausstellarme angelenkt ist,
Fig. 2 den schiebbaren Flügel der Fig. 1 in einer gegenüber dem Blendrahmen gekippten Stellung,
Fin. 3 die Parallelabstellage dieses Flügels,
Fig. 4 einen Ausschnitt der linken unteren Ecke der Fig. 1, perspektivisch in vergrößertem Maßstab,
Fig. 5 einen Vertikalschnitt durch Fig. 4 in nochmals vergrößerter Darstellung, gemäß der Linie V-V der Fig. 4.

In einem Blendrahmen 1 ist ein Flügel 2, vorzugsweise einer Tür, um eine untere horizontale Achse kippbar sowie um eine obere horizontale Achse klappbar und damit parallel abstellbar. Außerdem kann der Flügel in der parallel abgestellten Lage im Sinne des Pfeils 3 vor ein Feld 4 geschoben werden, so daß die von ihn verschlossene Rahmenöffnung für den Durchtritt frei wird. Fig. 2 zeigt den Flügel 2 in seiner um die untere Achse gekippten Stellung, wobei sein oberes Ende mitteis zweier Ausstellscheren 5 und 6 od. dgl. abgestützt wird. In der Parallelabstellage (Fig. 3) ist das untere Flügelende über mindestens einen, vorzugsweise aber zwei Ausstellarme 7 am Blendrahmen 1 bzw. einer daran befestigten Laufschiene 8 abgestiützt. Diese Abstützung erfolgt mit zwei Laufwagen 9 und 10, von denen jeder zwei Rollen 11 und 12 aufweist. Bei dem vorzugsweise festen Feld 4 kann es sich um einen fest mit dem Blendrahmen 1 verbundenen oder integrierten Flügel handeln oder aber um einen bewegbaren, beispielsweise einen Wendeflügel oder Reinigungsdrehflügel.

Das Kippen des Flügels, zumindest aber das Entriegeln und das Herbeiführen einer Kippbereitschaftsstellung, erreicht man über einen entsprechenden Beschlag. Wesentliche Bestandteile dieses Beschlags sind ein Getriebe 13, das mittels eines Betätigungsorgans 14 umgeschaltet wird, wobei von Getriebe Treibstangen 15 an der Schließseite auf und ab verschoben werden können. Diese sind über Eckumlenkungen mit weiteren horizontalen und einer zweiten vertikalen Treibstange gekuppelt. Die Ausstellscheren 5 und 6 können durch diese Treibstangen zumindest entriegelt, evtl. aber auch betätigt werden, so daß beispielsweise eine Vierteldrehung des Betätigungsorgans 14 über die Ausstelischeren 5 und 6 das Kippen des Flügels (Fig. 2) herbeiführt. Falls die Ausstellscheren nicht in dieser Weise steuerbar sind, kann man nach einer Vierteldrehung des Betätigungsorgans 14 den Flügel von Hand in die Kippstellung herausziehen.

Analoges ist möglich, wenn man einer weiteren Drehung des Betätigungsorgans 14 und gegebenefalls einer damit verbundenen, nicht gezeigten Entriegelung am unteren Flügelende, letzteres mit Hilfe des Betätigungsorgans, herauszieht.

Das untere Flügelende ist, wie bereits aufgeführt, über wenigstens einen, vorzugsweise aber zwei Ausstellarme 7 unter Zwischenschaltung der Laufschiene 8 mit dem Blendrahmen 1 verbunden. Infolgedessen wird das gesamte Flügelgewicht über diese Ausstellarme auf die Laufschiene und, sofern diese mit der unteren Blendrahmenholm fest verbunden ist, auch auf letzteren Übertragen. Jeder Ausstellarm ist drehbar, sowohl am Flügel als auch an seinem Laufwagen 9 bzw. 10 od. dgl. angelenkt. In Fig. 5 ist das flügelseitige Lager in einem Längsschnitt gezeigt.

Wesentlicher Bestandteil dieses flügelseitigen Lagers ist ein Lagerbolzen 17. Er ist drehfest in einer Aufnahme 18 des flügelseitigen Endes 19 des Ausstellarms 7 gehalten. Auf diesem flügelseitigen Ende liegt der untere Ring eines Axial-Drucklagers 22 auf, der vom Lagerbolzen 17 durchsetzt und mit diesem drehfest verbunden . ist. Der Lagerbolzen 17 durchsetzt des weiteren ein unteres Nadellager 20 und ein oberes Nadellager 21. Die Nadeln dieser beiden Lager wälzen sich unmittelbar an der Oberfläche des Lagerbolzens 17 ab. Sowohl diese beiden Nadellager, als auch das Axial-Drucklager 22, befinden sich in einer Lagerbuchse 23. Im übrigen sind die gezeigten drei Lager nur als Ausführungbeispiele zu verstehen. An Stelle von Nadellagern kann man selbstverständlich auch andere Radial-Wälzlager bekannter Bauart verwenden. Des weiteren ist an Stelle eines Axial-Kugellagers ein Axial-Drucklager anderer bekannter Bauart zu verwenden. Die drei gezeigten Lagertypen zeichnen sich aber durch einen ,e"?ingen Raumbedarf aus, weswegen ihnen der Vorzug gegeben wird.

Die Lagerbuchse 23 besitzt an ihrem in Einbaulage oberen Ende einen Außenbund mit Außengewinde 24. Dieses ist mit einem Innengewinde eines winkelförmig Gehäuses 25 des Ausstellarms verbunden, das besonders deutlich aus Fig. 4 hervorgeht, und auf welches nachstehend noch näher eingegangen wird. Am unteren Ende besitzt die Lagerbuchse 23 lediglich einen Führungsbund 26, den man aber im Bedarfsfalle auch mit einem Außengewinde versehen kann, welches dann in ein entsprechendes Gegengewinde am unteren Ende des Gehäuses 25 eingeschraubt wird. Es ist leicht einzusehen, daß man durch mehr oder weniger weites Hineindrehen bzw. Verschrauben der Lagerbuchse 23 in Pfeilrichtung 27 oder aber durch Herausdrehen in Gegenrichtung über diese Gewindeverbindung von Gehäuse 25 und Lagerbuchse 23, eine Vertikaleinstellung der betreffenden Flügelecke gegenüber der zugeordneten Blendrahmenecke vornehmen kann. In nicht näher gezeigter Weise kann das Außengewinde 24 exzentrisch zur geometrischen Achse 28 Lagerbolzens 17, bzw. dieses Lagers versetzt sein (beispielsweise senkrecht zur Bildebene der Fig. 5), so daß zusätzlich zu der vertikalen Einstellung der Flügelecke auch noch eine Einstellung im Sinne des Doppelfeils 29 hinzukommt. Um dieses Drehen der Lagerbuchse 23 auf einfache Weise vornehmen zu können, ist an ihrem oberen Ende ein Mehrkant, vorzugsweise Vierkant 30, angeformt. Es reicht bereits aus, wenn man zwei parallele Schlüsselflächen dort vorsieht. Um die eingestellte Lage der Lagerbuchse gegenüber dem Gehäuse 25 sichern zu können, ist noch eine Stellschraube 31 vorgesehen, die radial zustellbar ist (Fig. 5). Das Gehäuse 25 zur Aufnahme des flügelseitigen Ausstellarm-Lagers besitzt eine im wesentlichen winkelförmige Gestalt, wie Fig. 4 besonders deutlich zeigt. In bevorzugter Weise wird es an die dem Rauminnern zugekehrte Flügelfläche 32 angeschraubt. Dies hat den Vorteil, daß der Flügel in einfacher Weise aus Profilen gefertigt werden kann, wie sie auch bei anderen Fenstern und Türen Verwendung finden. Es ist insbesondere vorgesehen, daß der Flügel aus Kunststoffprofilen gefertigt wird, die in den Ecken miteinander verschweißt oder in anderer bekannter Weise verbunden sind. Wenn man nun das winkelförmige Gehäuse 25 sowohl mit dem vertikalen als auch dem horizontalen Holm verschraubt, wie dies mit Hilfe der Schrauben 33 geschieht, so erzielt man dadurch nicht nur eine Aussteifung der betreffenden unteren Ecke, sondern zugleich auch eine zumindest nicht unerhebliche Entlastung der erwähnten Schweißnaht od. dgl., welche die beiden Holme der Ecken verbindet. Hierbei ist es zweckmäßig, wenn die Profile durch Verstärkungsglieder 34, also beispielsweise eingeschobene Rohrstäbe od. dgl. verstärkt werden und man diese Schrauben 33 zugleich auch in die Verstärkungsglieder eindreht.

Es bleibt noch nachzutragen, daß der Lagerbolzen 17 an seinem oberen Ende mittels eines Sprengrings 35 od. dgl. Sicherungselements verschiebefest am oberen Ende der Lagerbuchse 23 gehalten ist. Außerdem sind die beiden Laufwagen 9 und 10 mittels eines starren, stabartigen Glieds 36 in Verschieberichtung gekuppelt.

Am Flügel sind keinerlei Ausnehmungen für die Montage der Ausstellarme bzw. des flügelseitigen Gehäuses 25 der Ausstellarme notwendig. Der Beschlag ist leicht anzubringen und er kann über Anschlagnasen od. dgl. am Flügel zentriert werden. Aufgrund der günstigen Lagerung des Flügels über die beschriebenen Austellarme treten beim Verschwenken des unteren Flügelendes im wesentlichen nur Reibungskräfte auf, die trotz des hohen Flügelgewichts.minimal sind.

## Patentansprüche

1. Zumindest an seinem unteren Ende ausstellbarer Flügel (2) eines Fensters, einer Tür od. dgl., der mit einem festen Rahmen (1) über wenigstens einen Ausstellarm (7) verbunden ist, dadurch gekennzeichnet, daß das flügelseitige Ende (19) jedes Ausstellarms (7) in einem vorzugsweise winkelförmigen Gehäuse (25) gelagert ist, das seitlich der Holmverbindung sowohl mit dem vertikalen als auch dem horizontalen Holm einer Flügelecke mit der nach dem Rauminnern weisenden Fläche (32) des Flügels (2) verbunden und als Aufsetzgehäuse ausgebildet ist.

2. Flügel nach Anspruch 1, dadurch gekennzeichnet, daß die Flügelholme zumindest in den Eckbereichen verstärkt sind und das Gehäuse (25) des Ausstellarms (7) sowohl mit den Holmen als auch den Verstärkungsgliedern (34) verbunden sind.

3. Flügel nach wenigstens einem der vorhergehenden Ansprüche, dadurch gekennzeichnet, daß zwischen das Gehäuse (25) des Ausstellarms (7) und dessen flügelseitiges Ende (19) ein axiales Drucklager (22), insbesondere ein Axial-Kugellager, geschaltet ist.

4. Flügel nach Anspruch 3, dadurch gekennzeichnet, daß das Axial-Kugellager (22) von einem Lagerbolzen (17) durchsetzt ist, dessen unteres Ende drehfest im flügelseitigen Ende (19) des Ausstellarms (7) gehalten ist und dessen darüberliegender Teil in wenigstens einem Radiallager, vorzugsweise aber zwei Radiallagern (20, 21 ) des Gehäuses (25) gelagert ist.

5. Flügel nach Anspruch 4, dadurch gekennzeichnet, daß das oder die Radiallager (20, 21) des Lagerbolzens (17) Nadellager sind.

6. Flügel nach Anspruch 4 oder 5, dadurch gekennzeichnet, daß das oder die Radiat- (20, 21) und das Axiallager (22) in einer Lagerbuchse (23) befestigt sind, die zumindest in vertikaler Richtung (27) einstellbar im Gehäuse (25) gehalten ist.

7. Flügel nach Anspruch 6, dadurch gekennzeichnet, daß die Lagerbuchse (23) mittels einer Gewindeverbindung (24) einstellbar und vorzugsweise mittels einer Stellschraube (31), Kontermutter od. dgl. arretierbar ist.

8. Flügel nach Anspruch 7, dadurch gekennzeichnet, daß das obere Ende des Lagerbolzens (17) einen Innenbund am oberen Ende der Lagerbuchse (23) durchsetzt und das nach außen überstehende Endstück mittels eines Sicherungsglieds (35) in axialer Richtung gehalten ist.

9. Flügel nach wenigstens einem der vorhergehenden Ansprüche, dadurch gekennzeichnet, daß das blendrahmenseitige Ende (19) des Ausstellarms (7) in einem Laufwagen (9, 10), Laufschuh od. dgl. drehbar gelagert ist.

10. Flügel nach Anspruch 9, dadurch gekennzeichnet, daß der Laufwagen (9, 10) od. dgl. über vorzugsweise zwei Rollen (11, 12) auf einr Laufschiene (8) abgestützt ist, die vorzugsweise mit dem unteren horizontalen Blendrahmenholm verbunden oder daran angeformt ist.

11. Flügel nach Anspruch 10, dadurch gekennzeichnet, daß zwei in Laufrichtung (3) hintereinander angeordnete Laufwagen (9, 10) zweier Ausstellarme (7) mittels eines starren, stabartigen Glieds (36) in Verschieberichtung (3) gekuppelt sind.

## Claims

1. The leaf (2) of a window, a door etc. which can be opened at least at its lower end and which is connected to a fixed frame (1) through at least one opening arm (7), characterised in that the end (19) of each opening arm (7) on the leaf side is mounted in a, for preference, angular casing (25) which is connected at the side of the bar connection both to the vertical and horizontal bar of a leaf corner with the surface (32) of the leaf (2) facing the inside of the space and which is constructed as a set-down casing.

2. Leaf according to claim 1, characterised in that the leaf bars are reinforced at least in the corner areas and the casing (25) of the opening arm (7) is connected both to the bars as also to the reinforcement members (34).

3. Leaf according to at least one of the preceding claims, characterised in that an axial thrust bearing (22) and in particular an axial ball bearing is introduced between the casing (25) of the opening arm (7) and its end (19) at he leaf side.

4. Leaf according to claim 3, characterised in that a bearing pin (17) passes through the axial thrust bearing (22), the lower end of which is held so that it cannot be rotated in the end (19) of the opening arm (7) on the leaf side and its part which is located opposite this is mounted in at least one radial bearing, for preference however, at least two radial bearings (20, 21) of the casing (25).

5. Leaf according to claim 4, characterised in that the radial bearing or bearings (20.21) of the bearing pin (17) are needle bearings.

6. Leaf according to claim 4 or 5, characterised in that the radial bearing or bearings (20, 21) and the axial bearing (22) are secured in a bearing bushing (23), which is held in the casing (25) so that it can be adjusted at least in the vertical direction (27).

7. Leaf according to claim 6, characterised in that the bearing bushing (23) can be adjusted by means of a threaded connection (24) and for preference locked by means of an adjusting screw (31), locknut etc.

8. Leaf according to claim 7, characterised in that the upper end of the bearing pin (17) penetrates an internal shoulder at the upper end of the bearing bushing (23) and the end piece protruding outwards is held in the axial direction by means of a safety member (35).

9. Leaf according to at least one of the preceding claims, characterised in that the end (19) of the opening arm (7) on the blind frame side is rotatably mounted in a carriage (9, 10), sliding shoe etc.

10. Leaf according to claim 9, characterised in that the carriage (9, 10) or similar item of equipment is supported on a runway rail (8) through for preference two rollers (11, 12), whereby for preference the runway rail is connected to the lower horizontal blind frame bar or formed on it.

11. Leaf according to claim 10, characterised in that two carriages (9, 10) of two opening arms (7) arranged one behind the other in the direction of movement (3) are coupled by means of a rigid, bar-type member (36) in the direction of sliding (3).

## Revendications

1. Battant (2) d'une fenêtre, d'une porte ou similaire qui peut basculer au moins à son extrémité inférieure et qui est religeé à un dormant (1) par un bras de projection (7) au moins, caractérisé par le fait que l'extrémité (19) de chaque bras de projection (7) située du côté du dormant est montée tournante dans un logement (25), de préférence en forme d'angle, qui est relié à la surface (32) du battant (2) taurnée vers l'intérieur du local, latéralement par rapport à la liaison du montant, aussi bien avec le montant vertical qu'avec la traverse horizantale d'un coin du battant, et qui est réalisé sous la forme d'un logement de gond.

2. Battant selon la revendication 1, caractérisé par le fait que les montants du battant sont renforcés, du moins dans les régions du coin, et que le logement (25) du bras de projection (7) est relié aussi bien aux montants qu'aux organes de renforcement (34).

3. Battant selon l'une au moins des revendications précédentes, caractérisé par le fait qu'un palier de butée axial (22), de préférence un roulement à billes axial, est interposé entre le logement (25) du bras de projection (7) et son extrémité du côté du battant.

4. Battant selon la revendication 3, caractérisé par le fait que le roulement à billes axial (22) est traversé par un tourillon de palier (17) dont l'extrémité inférieure est maintenue fixe en rotation dans l'extrémité (19) située du côté du battant du bras de projection (7) et dont la partie située au-dessus est montée tournante dans au moins un palier radial, mais, de préférence dans deux paliers radiaux (20, 21) du logement (25).

5. Battant selon la revendication 4, caractérisé par le fait que le ou les paliers radiaux (20, 21) du tourillon de palier (17) sont des roulements à aiguilles.

6. Battant selon la revendication 4 ou 5, caractérisé par le fait que le ou les paliers radiaux (20,21) et le palier axial (22) sont fixés dans un coussinet (23) qui est maintenu dans le logement (25) de manière réglable, du moins dans la direction verticale (27).

7. Battant selon la revendication 6, caractérisé par le fait que le coussinet (23) est réglable au moyen d'une liaison par filetage (24) et peut être bloqué au moyen d'une vis de serrage (31), d'un contre-écrou ou similaire.

8. Battant selon la revendication 7, caractérisé par le fait que l'extrémité supérieure du tourillon de palier (17) traverse un collet intérieur à l'extrémité supérieure du tourillon (23) et que sa pièce terminale en saillie vers l'extérieur est maintenue en direction axiale au moyen d'un organe d'arrêt (35).

9. Battant selon l'une au moins des revendications précédentes, caractérisé par le fait que l'extrémité (19) du bras de projection (7) située du côté du dormant est montée tournante dans un chariot (9, 10), un patin, ou similaire.

10. Battant selon la revendication 9, caractérisé par le fait que le chariot ou similaire (9, 10) s'appuie, de préférence par l'intermédiaire de deux galets (11, 12), sur un rail de roulement (8) qui est, de préférence solidaire de la traverse inférieure horizontale du dormant ou qui est formé sur elle.

11. Battant selon la revendication 10, caractérisé par le fait que deux chariots (9, 10), montés l'un derrière l'autre dans la direction (3) de leur déplacement, de deux bras de projection (7) sont accouplés dans la direction du déplacement (3) au moyen d'un organe (36) rigide en forme de barre.
